# FASCICULE DE BREVET EUROPEEN

(11) **EP 2 533 111 B1**
(45) Date de publication et mention de la délivrance du brevet: **12.08.2015**
(21) Numéro de dépôt: 11169051.7
(22) Date de dépôt: 08.06.2011
(51) Int. Cl.: G04B 37/00, G04B 45/00

(54) **Dispositif et procédé de fixation d'un élément de montre avec orientation angulaire réglable**
Vorrichtung und Verfahren zum Befestigen eines Armbanduhrelements mit regulierbarer Winkelausrichtung
Device and method for attaching a watch element with adjustable angular orientation

(43) Date de publication de la demande: 12.12.2012
(73) Titulaire: Omega SA, 2500 Bienne 4 (CH)
(72) Inventeur: Knuchel, Daniel, 2502 Biel (CH)
(74) Mandataire: Giraud, Eric

(56) Documents cités:
- EP-A1- 1 727 005
- DE-C- 889 427
- US-A1- 2002 067 665
- US-A1- 2005 007 891

## Description

La présente invention concerne un dispositif et un procédé de fixation d'un élément d'une montre par rapport à un autre avec une orientation angulaire mutuelle réglable, et plus particulièrement un dispositif et un procédé de fixation pour une boîte de montre comportant un fond vissé dont l'alignement peut être ajusté par rapport à un axe vertical 12 heures-6 heures.

Il arrive fréquemment que, lors du vissage par exemple d'un fond de boîte de montre sur la carrure de cette dernière, on s'aperçoive que, lorsque le fond est complètement vissé, les inscriptions ou motifs décoratifs qui peuvent avoir été par exemple frappés par étampage ou gravés sur la face du fond située du côté du poignet du porteur de la montre, ne sont pas convenablement alignés par rapport à l'axe vertical 12 heures-6 heures de la montre, ce qui, bien entendu, nuit à l'aspect esthétique de cette montre. Ce défaut d'aspect, s'il peut être toléré pour des montres bon marché, constitue un inconvénient très gênant pour des montres plus onéreuses.

Pour remédier à cet inconvénient, des solutions usuelles consistent à apparier un fond avec une boîte de montre déterminée lors de l'usinage, de façon que l'on soit assuré qu'une fois complètement vissé, le fond soit parfaitement aligné avec l'axe 12 heures-6 heures de la montre. Cette solution n'est toutefois que peu satisfaisante car on s'expose à des problèmes si jamais le fond d'origine de la montre est perdu ou abîmé et qu'il est nécessaire de le remplacer par un autre fond dont on n'est pas sûr qu'une fois vissé sur la carrure, il s'aligne toujours convenablement avec l'axe vertical 12 heures-6 heures.

Le document de brevet EP1890203 de la demanderesse propose de pallier à cet inconvénient en introduisant une bague intermédiaire entre le fond et la carrure, dont les filetages coopérant respectivement avec le fond et la carrure sont agencés dans des sens opposés. De cette façon il est possible, lorsque le fond est vissé en butée sur la carrure, de continuer à visser le fond, l'élément intermédiaire qui relie le fond se dévissant alors pour se déplacer verticalement le long de la carrure. Ce système permet certes de régler de manière simple et efficace l'alignement de ce fond par rapport à l'axe 12 heures-6 heures de la montre, mais présente l'inconvénient de ne pas pouvoir définir précisément un couple de serrage du fond sur la boîte. En effet, à partir du moment où le fond arrive en butée sur la carrure seules les forces de frottement entre le fond et l'élément intermédiaire empêchent le fond du tourner par rapport à la carrure.

Le document de brevet CH699777 propose une solution alternative de montage d'un fond orientable sur une carrure de montre utilisant une bague de réglage agissant comme butée axiale pour définir la position angulaire du fond. La bague est vissée à la carrure ou au fond avec un couple de serrage préétabli, tandis que le fond est vissé à la carrure à l'aide de filetages agencés dans le sens inverse, de telle sorte que la bague ne puisse pas être entraînée en rotation lorsque le fond arrive en butée sur la carrure. Ainsi, contrairement à la solution précédemment décrite, le fond est vissé directement sur une pièce fixée rigidement à la boîte de montre. L'inconvénient de cette solution est de devoir toutefois opérer par approximations successives pour déterminer la position axiale de la bague correspondant à la position angulaire souhaitée du fond; par ailleurs le réglage axial de la bague empêche altère les propriétés d'herméticité du boîtier puisque les surfaces de contact du fond et de la carrure ne sont plus en contact mutuel en position assemblée.

Le document EP1727005 concerne un dispositif pour couronne vissée orientable, dont la position angulaire d'un logo disposé sur la face frontale de la tête d'une couronne peut être ajustée par rapport à la carrure grâce à une bague filetée, disposée autour d'un tube chassé dans la carrure, et dont le filetage externe coopère avec celui d'une paroi intérieure de la face latérale de la tête de la couronne. Le blocage en rotation de cette bague par rapport au tube permet d'ajuster la position du début du filetage, qui détermine la position angulaire du logo en position vissée. Cette solution nécessite toutefois la présence permanente d'un organe de blocage (tel un écrou, un circlip ou une plaque selon les modes de réalisation préférentiels décrits) pour assurer de manière définitive la position angulaire voulue pour la bague, ce qui augmente le nombre de pièces et le volume requis à l'intérieur de la couronne pour loger le dispositif d'orientation angulaire du logo.

Un but de la présente invention est par conséquent de fournir une solution de fixation d'un fond à une carrure de montre, et plus généralement d'un élément d'une montre par rapport à un autre avec une orientation angulaire mutuelle réglable, qui soit exempte des limitations connues.

Ces buts sont atteints grâce à un dispositif de fixation selon la revendication 1.

Ces buts sont également atteints grâce à un procédé de fixation selon la revendication 9.

Un avantage de la solution proposée est de savoir facilement effectuer la correction angulaire en fonction de la différence entre les pas de filetage utilisés, qui est prédéterminée. L'ajustement angulaire de l'élément intermédiaire peut ainsi s'effectuer en une seule fois, et non plus par approximations successives.

Un autre avantage de la solution proposée de pallier les déficiences en termes de couple de serrage entre les éléments à assembler sans générer de déplacement axial du premier élément par rapport au deuxième en position assemblée, ce qui n'est pas le cas lorsqu'un élément intermédiaire est utilisé comme butée de réglage. Cette absence de déplacement axial n'altère par conséquent pas les propriétés d'herméticité de l'assemblage final.

D'autres caractéristiques et avantages ressortiront plus clairement de la description détaillée de divers modes de réalisation préférentiels et des dessins annexés, dans lesquels:
- la figure 1 montre une vue en coupe de différents éléments à assembler en position démontée selon un mode de réalisation préférentiel de l'invention;
- la figure 2 montre une vue de dessus d'un élément intermédiaire de réglage selon un mode de réalisation préférentiel de l'invention;
- la figure 3 montre un diagramme avec la séquence des différentes étapes de montage à effectuer ainsi que les paramètres utilisés pour la correction;
- la figure 4 montre une vue en coupe des différents éléments assemblés après une première étape de montage;
- la figure 4A montre une vue d'un élément orientable en position non finale lorsque les éléments sont assemblés conformément à la figure 4;
- la figure 5 montre une vue en coupe des différents éléments assemblés en position finale;
- la figure 5A montre une vue d'un élément orientable en position non finale lorsque les éléments sont assemblés conformément à la figure 5;

La figure 1 décrit un mode de réalisation préférentiel de réalisation de l'invention selon lequel les éléments à assembler sont respectivement un fond 1 et une carrure 2. Il apparaîtra toutefois clairement à la lecture de la description qui suit que l'invention pourrait être utilisée également par exemple pour une couronne ou une soupape, ces exemples étant donnés à titre indicatif mais non limitatif. Les éléments à assembler peuvent également consister en toutes pièces solidaires en rotation respectivement du fond et de la carrure d'une montre.

Sur le haut de la figure 1, on peut distinguer une glace 5 montée sur la carrure 2 avec joint d'étanchéité 502 interposé entre ces deux éléments. Au bas de la figure, on peut distinguer similairement la partie 10 du fond 1 comportant une inscription ou un logo orientable, dont un exemple est représenté plus loin sur les figures 4A et 5A (le logo de la demanderesse, référencé 15), qui est montée sur le fond 1 avec également un joint 101 d'étanchéité interposé entre ces deux éléments.

Un joint torique 21 est classiquement inséré dans une gorge annulaire à la base de la carrure 2, le long d'une surface inférieure de contact de la carrure 24, destinée à venir en contact avec la surface de contact supérieure du fond 14 en position assemblée. Le joint torique 21 a pour vocation de garantir l'étanchéité de l'assemblage proposé entre le fond 1 et la carrure 2, lorsque les surfaces 14 et 24 sont en contact mutuel en position assemblée du fond 1 sur la carrure 2.

Une première portion filetée 11 est usinée sur le fond 1 et un deuxième filetage 22 est usiné sur la carrure 2; la présente invention procède de l'idée générale d'utiliser un élément intermédiaire 3 pourvu de filetages et/ou de taraudages pour être vissé simultanément au fond et à la carrure, de telle sorte que le fond 1 et la carrure 2 ne sont plus assemblés directement l'un à l'autre. Selon le mode de réalisation préférentiel illustré, l'élément intermédiaire 3 est une bague pourvue d'une troisième portion filetée 31 sur son pourtour intérieur, qui coopère avec la première portion filetée 11 du fond 1, et une quatrième portion filetée 32 sur son pourtour intérieur qui coopère avec la deuxième portion filetée 22, qui consiste ici en un taraudage de la carrure 2 selon la variante préférentielle illustrée. Selon cet agencement la deuxième portion filetée 22 est aménagée sur une paroi interne de la carrure 2, de telle sorte que le diamètre de la bague est réduit; selon une variante il serait toutefois également possible d'aménager la deuxième portion filetée 22 de la carrure sur sa paroi externe de sorte que cette portion filetée coopère avec le filetage interne d'une bague 3 dont le filetage externe coopérerait avec une portion filetée 11 du fond 1. Bien que d'autres formes soient envisageables pour l'élément intermédiaire 3, une bague sera privilégiée car elle est simple à usiner et peu coûteuse car de volume très réduit. La bague selon l'invention est préférence filetée et taraudée sur l'ensemble de sa hauteur pour simplifier son processus de fabrication et comprend des surfaces inférieures et supérieures (références respectivement 34 et 33) sensiblement planes.

La figure 2 montre un l'élément intermédiaire 3 sous forme de bague selon le mode de réalisation préférentiel décrit à la figure 1 précédente, vue de dessus. Outre les portions filetées aménagées sur le pourtour intérieur et extérieur - respectivement la troisième portion filetée 31 et quatrième portion filetée 32 - on peut distinguer des encoches qui sont destinées à recevoir des tenons d'un outil de préhension pour faciliter son vissage, agencées sur la surface supérieure 33 de la bague. Ces premières encoches 331 sont de préférence identiques aux deuxièmes encoches 13 du fond, de telle sorte que le même outil puisse être utilisé pour visser la bague sur le fond 1 puis l'ensemble fond-bague sur la carrure 2. Des surfaces de préhension alternatives pour faciliter l'entraînement en rotation de la bague pourraient être aménagées sur d'autres parties de celles-ci, par exemple sur son pourtour interne au lieu de la portion filetée 31 n'est pas agencée sur toute sa hauteur, et également consister en des éléments de type « mâle » au lieu d'élément de type « femelle » en fonction des outils utilisés. L'avantage d'encoches 331 sur la face supérieure 33 de la bague (l'élément intermédiaire 3) est d'offrir une configuration similaire à celle d'un fond classique de montre, qui comprend généralement des encoches sur son pourtour comme celles illustrées sur les figures 4A et 5A (références 13), de sorte que les opérations de vissage de la bague au fond 1 et de l'ensemble fond 1-bague à la carrure 2 puissent se faire avec des manipulations similaires. De tels agencements pour les encoches 331 permettent d'augmenter la vitesse d'assemblage du fond 1 à la carrure et ainsi gagner en productivité.

La bague correspondant à un mode de réalisation préférentiel de l'élément intermédiaire 3 illustrée à la figure 2 comporte par ailleurs des repères angulaires 332 destinés à faciliter l'opération d'ajustement pour réorienter le fond correctement par rapport à un axe prédéterminé, comme par exemple l'axe 6h-12h. Ces repères angulaires 34 consistent de préférence en des graduations aménagées sur la face supérieure de la bague et peuvent par exemple être utilisés en coopération avec un index ou toute forme de repère (non représenté) agencé sur le fond 1. On pourra par ailleurs remarquer que, selon un mode de réalisation préférentiel les premières encoches 331 peuvent être utilisées comme repères angulaires; dans ce cas l'écart angulaire entre deux encoches voisines devra être choisi suffisamment petit, comme par exemple inférieur à 15 degrés, pour fournir une granularité permettant de se dispenser de tout autre repère pour effectuer l'ajustement angulaire de correction de la bague (élément intermédiaire 3) par rapport au fond 1, dont le principe est décrit plus loin.

La figure 3 est un diagramme illustrant les différentes séquences utilisées selon l'invention pour l'assemblage du fond 1 à la carrure 2. Dans une première étape A, on visse l'élément intermédiaire 3, qui peut prendre la forme d'une bague selon un mode de réalisation préférentiel, sur le fond 1 au moyen de la première portion filetée 11, coopérant avec la troisième portion filetée 31 de l'élément intermédiaire 3 jusqu'en butée. Selon le mode de réalisation préférentiel illustré plus loin sur la figure 4, l'arrivée en butée correspond au moment où la surface inférieure 34 de lélément intermédiaire 3 arrive en contact avec la surface supérieure de contact 14 du fond 1. Ensuite, dans une deuxième étape B on visse l'ensemble fond 1 ― élément intermédiaire 3 sur la carrure 2 au moyen de la deuxième portion filetée 22, coopérant avec la quatrième portion filetée 32 de l'élément intermédiaire 3, de manière à ce que le fond 1 vienne en butée avec la carrure 2, cette arrivée en butée correspondant au moment où la surface supérieure de contact 14 du fond 1 entre en contact avec la surface inférieure de contact 23 de la carrure 2, comme illustré sur la figure 4.

Le positionnement relatif axial et angulaire du fond 1, la carrure 2 et l'élément intermédiaire 3 sous forme de bague est illustré respectivement par les figures 4 et 4A lorsque l'étape de vissage B a été effectuée. La figure 4 montre que les surfaces référencées 14 du fond 1, 24 de la carrure 2 et 34 de l'élément intermédiaire 3 sont alors situées dans le même plan horizontal, tandis que la figure 4A montre que le logo 15 disposé sur la partie 10 du fond est orienté d'un angle 120 par rapport à l'axe 200 12h-6h de la montre. La figure 4 met par ailleurs en évidence, outre les éléments déjà décrits dans le cadre de la figure 1, les portions filetées 31,32 de la bague (l'élément intermédiaire 3) dont on voit d'une part qu'elles sont agencées dans le même sens, de telle sorte que l'opération de vissage de l'ensemble fond - bague sur la carrure 2 puisse être effectué sans danger de dévissage de la bague par rapport au fond et d'autre part que le pas de filetage de la troisième portion filetée 31 est inférieur au pas de filetage de la quatrième portion filetée 32, ce qui permet de minimiser la correction angulaire de la bague par rapport au fond lorsque cela est nécessaire. Selon un mode de réalisation alternatif, les grandeurs relatives des pas de filetage pourraient être inversés mais dans ce cas l'angle de correction de la bague par rapport au fond (référencé 130 sur la figure 4A) serait toujours supérieur à celui d'orientation préalable du fond (référencé 120 sur la figure 4A).

L'invention permet d'effectuer simplement et rapidement une étape de correction angulaire du fond précisément grâce au fait que les troisième et quatrième pas de filetage 31,32 sont différenciés. Il suffit pour cela de dévisser la bague (élément intermédiaire 3) du fond 1 d'un angle dépendant de la différence entre les pas de filetage 310 et 320 de la bague (élément intermédiaire 3) et revisser ensuite la bague et le fond 1 sur la carrure 2 pour obtenir l'orientation désirée du fond 1.

L'étape C du diagramme de la figure 3 consiste à visualiser l'orientation angulaire 120 du fond 1 par rapport à la carrure 2 dans la position assemblée, illustrée par les figures 4 et 4A. Cette étape peut être facilitée par la présence de repères angulaires sur la carrure (non représentés) et/ou sur le fond 1; les encoches 13 du fond peuvent par ailleurs être utilisées à cet effet.

Une fois l'angle d'orientation angulaire 120 déterminé, il faut en déduire, lors de l'étape ultérieure D, l'angle d'ajustement 130 de dévissage de l'élément intermédiaire 3 par rapport au fond 1 en fonction des pas de filetages 310,320 utilisés pour les troisième et quatrième portions filetées 31,32. Selon le mode de réalisation préférentiel illustré, le diamètre interne de la bague (élément intermédiaire 3) est par exemple de 30 millimètres et le diamètre externe de 32 millimètres, tandis que le pas 310 des premier et deuxième filetages 11,31 est de 0.5 et le pas 320 du troisième et du quatrième filetage 22,32 est de 0.4, c'est-à-dire qu'un tour complet de 360 degrés correspond respectivement à des déplacements axiaux de 0.5 et 0.4 millimètres de la bague.

Sur la figure 4A, qui illustre une montre pourvue d'une carrure 2, d'un fond 1 avec des encoches 13 pour le vissage et comprenant une portion 10 où est visible le logo 15 oméga de la demanderesse, orienté de préférence de façon symétrique par rapport aux encoches 13, ainsi qu'une couronne de réglage 6 classique, l'angle 120 est égal environ à 100 degrés. Si on tourne le fond 1 dans le sens antihoraire de cette même valeur, il sortira de la carrure d'une hauteur de 0.11 = 0.4 (la valeur du pas 310) * 100/360. Par conséquent, pour que le fond 1 appuie de nouveau sur la carrure 2 il faut tourner la bague (élément intermédiaire 3) de 0.11 mm plus profondément dans la carrure 2, ce qui correspond, pour un pas de filetage de 0.5, à un angle de correction 130 de 80 degrés. On pourra remarquer que, quel que soient les pas de filetage 310,320 choisis, l'angle d'ajustement 130 est déduit à partir de l'angle d'orientation 120 déterminé lors de l'étape C par simple multiplication du rapport des pas. Autrement dit, on établit la relation suivante: 130 = 120 *310/320 et selon une variante particulièrement préférée, on peut choisir ce rapport de préférence inférieur à ½ de telle sorte que l'angle de correction soit toujours inférieur à 180 degrés, ce qui résulte en une manipulation aisée si cette dernière est effectuée manuellement. Un angle supérieur à 180 degrés requerrait une opération plus malcommode où l'amplitude de torsion du bras et/ou du poignet pourraient s'avérer désagréable.

Une fois l'angle d'ajustement 130 de l'élément intermédiaire 3 par rapport au fond 1 a été déterminé lors de l'étape D, on peut dans l'étape suivante E dévisser l'élément intermédiaire 3 du fond 1 sur une course angulaire correspondante, ce qui peut être facilité grâce aux repères angulaires 332 ou les encoches lorsque ces dernières sont utilisées comme repères angulaires. Une fois qu'elle est en bonne position, il faut s'assurer que l'élément intermédiaire 3 restera bloqué par rapport au fond 1 lorsque l'ensemble fond 1-élément intermédiaire 3 sera revissé sur la carrure 2. Une étape de blocage n'est pas nécessaire lorsque des forces de friction sont suffisantes entre les premières et deuxièmes portions filetées 11,31, c'est-à-dire lorsque celles-ci sont largement supérieures aux forces de friction agissant entre les troisièmes et quatrièmes portions filetées 22,32. Toutefois, on pourra privilégier d'effectuer une étape additionnelle de blocage E' de l'élément intermédiaire 3 par rapport au fond 1 avant l'étape de revissage F ultérieure, qui est effectuée au moyen de la deuxième portion filetée 22, coopérant avec la quatrième portion filetée 32 agencée sur l'élément intermédiaire 3, de manière à ce que le fond 1 vienne à nouveau en butée avec la carrure 2, c'est-à-dire jusqu'à ce que la surface supérieure de contact fond 14 arrive en contact avec la surface inférieure de contact 24 de la carrure 2. L'étape de blocage E' peut être réalisée par exemple par pointage électrique soudage laser collage, ou encore par refoulement de matière.

Les figures 5 et 5A montrent l'assemblage fond 1 ― carrure 2 en position finale après que l'étape F de revissage a été effectuée. Similairement aux figures 4 et 4A, la figure 5 en coupe montre les dispositions axiales relatives des différents éléments constitutifs de l'assemblage fond 1-bague (élément intermédiaire 3) ― carrure 2, avec en particulier le déplacement axial 131 résultant de l'élément intermédiaire 3 par rapport au fond 1 correspondant à la valeur de l'angle d'ajustement 130 de la figure 4A, soit 0.11 millimètres pour l'exemple décrit, tandis que la figure 5A montre que le logo 15 disposé sur la partie 10 du fond est désormais bien orienté par rapport à l'axe 200 12h-6h de la montre. Entre la figure 4 et la figure 5, seule la position axiale de la bague (élément intermédiaire 3) est différente tandis qu'entre la figure 4A et la figure 5A, seule l'orientation du logo 15 a été corrigée et les angles de d'orientation/de correction (référencés respectivement 120 et 130) ont été supprimés.

On peut par conséquent constater que le dispositif selon l'invention permet une correction simple et rapide, par simple opération de dévissage-revissage, de l'orientation du fond 1 par rapport à la carrure d'une montre 2. Ce dispositif peut être aisément répliqué à l'orientation angulaire mutuelle de n'importe quels éléments constitutifs d'une montre nécessitant une position précise par rapport à un axe donné.

## Revendications

1. Dispositif de fixation d'un premier élément d'une montre (1) comportant une première portion filetée (11) à un deuxième élément d'une montre (2) comportant une deuxième portion filetée (22), lendit dispositif comprenant un élément intermédiaire (3), **caractérisé en ce que** ledit élément intermédiaire (3) est une bague filetée et taraudée comprenant une troisième portion filetée (31) agencée pour coopérer avec ladite première portion filetée (11) dudit premier élément (1) et une quatrième portion filetée (32) agencée pour coopérer avec ladite deuxième portion filetée (22) dudit deuxième élément (2), les pas de filetage desdites troisième portion filetée (31) et quatrième portion filetée (32) étant différenciés et agencés pour régler l'orientation angulaire dudit premier élément (1) par rapport audit deuxième élément (2).

2. Dispositif de fixation selon la revendication 1, **caractérisé en ce que** les filetages desdites troisième portion filetée (31) et quatrième portion filetée (32) sont agencées dans le même sens.

3. Dispositif de fixation selon la revendication 1, **caractérisé en ce que** le pas du taraudage est inférieur au pas du filetage de ladite bague.

4. Dispositif de fixation selon la revendication 1 ou 2, **caractérisé en ce que** la bague comporte des premières encoches (331).

5. Dispositif de fixation selon la revendication 4, **caractérisé en ce que** lesdites premières encoches (331) sont agencées sur une surface supérieure (34) de ladite bague.

6. Dispositif de fixation selon l'une des revendications 4 à 5, ledit premier élément (1) comportant des deuxièmes encoches (13), **caractérisé en ce que** lesdites premières et deuxièmes encoches (13,331) sont identiques.

7. Dispositif selon l'une des revendications 1 à 6, ladite bague comportant par ailleurs des repères angulaires (332).

8. Dispositif de fixation selon la revendication 4, **caractérisé en ce que** lesdites premières encoches (331) sont utilisées comme repères angulaires pour faciliter l'ajustement angulaire de correction.

9. Procédé de fixation d'un premier élément (1) d'une montre à un deuxième élément (2) d'une montre, comprenant les étapes de:
- se munir d'un premier élément (1) présentant une première portion filetée (11);
- se munir deuxième élément d'une montre (2) comportant une deuxième portion filetée (22);
- se munir d'un élément intermédiaire (3) formé par une bague filetée et taraudée présentant une troisième portion filetée (31) destinée à coopérer avec ladite première portion filetée (11) dudit premier élément (1) et une quatrième portion filetée (32) destinée à coopérer avec ladite deuxième portion filetée (22) dudit deuxième élément (2), les pas de filetage desdits troisième portion filetée (31) et quatrième portion filetée (32) étant différenciés;
- (A) : visser ladite bague filetée et taraudée sur ledit premier élément (1) au moyen de ladite première portion filetée (11) jusqu'en butée;
- (B) : visser l'ensemble premier élément (1)-bague filetée et taraudée sur le deuxième élément (2) au moyen de ladite deuxième portion filetée (22) de manière à ce que le premier élément (1) vienne en butée avec le deuxième élément (2);
- (C) visualiser une orientation angulaire (120) dudit premier élément (1) par rapport audit deuxième élément (2);
- (D) déterminer un angle d'ajustement (130) de ladite bague filetée et taraudée par rapport audit premier élément (1) en fonction des pas de filetages différenciés utilisés pour les troisième et quatrième portions filetées (31,32);
- (E) dévisser ladite bague filetée et taraudée dudit premier élément (1) sur une course angulaire correspondant audit angle d'ajustement (130);
- (F) revisser l'ensemble premier élément (1)-bague (3) sur le deuxième élément (2) au, moyen de ladite deuxième portion filetée (22) de manière à ce que le premier élément (1) vienne à nouveau en butée avec le deuxième élément (2).

10. Procédé de fixation selon la revendication 9, **caractérisé en ce qu'**il comprend une étape additionnelle (E') de blocage de ladite bague filetée et taraudée sur ledit premier élément (1) après ladite étape de dévissage (E).

## Patentansprüche

1. Vorrichtung zur Befestigung eines ersten Elements (1) einer Uhr umfassend einen ersten Gewindeabschnitt (11) an einem zweiten Element (2) einer Uhr umfassend einen zweiten Gewindeabschnitt (22), wobei die Vorrichtung ein Zwischenglied (3) aufweist, **dadurch gekennzeichnet, dass** das Zwischenglied (3) durch einen mit Innengewinde und Aussengewinde versehenen Ring ausgebildet ist, der einen dritten Gewindeabschnitt (31) umfasst, der derart angeordnet ist, dass er mit dem ersten Gewindeabschnitt (11) des ersten Elements (1) zusammenwirkt, und einen vierten Gewindeabschnitt (32) umfasst, der derart angeordnet ist, dass er mit dem zweiten Gewindeabschnitt (22) des zweiten Elements (2) zusammenwirkt, wobei die Gewindesteigung des dritten Gewindeabschnitts (31) und des vierten Gewindeabschnitts (32) unterschiedlich sind, und derart angeordnet sind, dass sie die Winkeleinstellung des ersten Teils (1) relativ zum zweiten Element (2) ermöglichen.

2. Befestigungsvorrichtung nach Anspruch 1, **dadurch gekennzeichnet, dass** die Gewinde des dritten Gewindeabschnitts (31) und des vierten Gewindeabschnitts (32) in der gleichen Richtung angeordnet sind.

3. Befestigungsvorrichtung nach Anspruch 1, **dadurch gekennzeichnet, dass** die Gewindesteigung des Innengewindes kleiner als die Gewindesteigung des Aussengewindes ist.

4. Befestigungsvorrichtung nach Anspruch 1 oder 2, **dadurch gekennzeichnet, dass** der Ring erste Kerben (331) aufweist.

5. Befestigungsvorrichtung nach Anspruch 4, **dadurch gekennzeichnet, dass** die ersten Kerben (331) auf einer oberen Oberfläche (34) des Rings angeordnet sind.

6. Befestigungsvorrichtung nach einem der Ansprüche 4 oder 5, wobei das erste Element (1) zweite Kerben (13) aufweist, **dadurch gekennzeichnet, dass** die ersten und zweiten Kerben (13,331) identisch sind.

7. Befestigungsvorrichtung nach einem der Ansprüche 1 bis 6, wobei der Ring ferner mit Winkelmarkierungen (332) versehen ist.

8. Befestigungsvorrichtung nach Anspruch 4, **dadurch gekennzeichnet, dass** die ersten Kerben (331) als Winkelmarkierungen gelten, um die Einstellung der Winkelkorrektur zu erleichtern.

9. Verfahren zur Befestigung eines ersten Elements (1) von einer Uhr mit einem zweiten Element (2) einer Uhr, umfassend die Schritte:
- Bereitstellen eines ersten Elements (1) einer Uhr mit einem ersten Gewindeabschnitt (11), und eines zweiten Elements (2) einer Uhr mit einem zweiten Gewindeabschnitt (22);
- Bereitstellen eines Zwischenglieds (3), das durch einen mit Innengewinde und Aussengewinde versehenen Ring ausgebildet ist, der einen dritten Gewindeabschnitt (31) aufweist, der derart angeordnet ist, dass er mit dem ersten Gewindeabschnitt (11) des ersten Elements (1) zusammenwirkt, und einen vierten Gewindeabschnitt (32) aufweist, der derart angeordnet ist, dass er mit dem zweiten Gewindeabschnitt (22) des zweiten Elements (2) zusammenwirkt, wobei die Gewindesteigung des dritten Gewindeabschnitts (31) und des vierten Gewindeabschnitts (32) unterschiedlich sind;
- (A): Schrauben des mit Innengewinde und Aussengewinde versehenen Rings (3) auf dem ersten Element (1) mittels des ersten Gewindeabschnitts (11) bis es zum Anschlag kommt;
- (B): Schrauben der Einheit [erstes Elementes (1) - mit Innengewinde und Aussengewinde versehenen Rings (3)] auf dem zweiten Element (2) mittels des zweiten Gewindeabschnitts (22), so dass das erste Element (1) auf dem zweiten Element (2) zum Anschlag kommt;
- (C) Visualisieren einer Winkelausrichtung (120) des ersten Elements (1) gegenüber den zweiten Element (2);
- (D) Ermitteln eines Einstellwinkels (130) des Zwischenglieds (3) in Bezug auf den ersten Element (1) gemäss der jeweiligen Gewindesteigungen der dritten und vierten Gewindeabschnitte (31,32);
- (E) Abschrauben des mit Innengewinde und Aussengewinde versehenen Rings (3) aus dem ersten Elements (1) über eine Winkelverschiebung, die den besagten Einstellwinkel (130) entspricht;
- (F) Wiederschrauben der Einheit [erstes Elementes (1) - mit Innengewinde und Aussengewinde versehenen Rings (3)] auf dem zweiten Element (2) mittels des zweiten Gewindeabschnitts (22), so dass das erste Element (1) auf dem zweiten Element (2) wieder zum Anschlag kommt.

10. Befestigungsverfahren nach Anspruch 9, **dadurch gekennzeichnet, dass** es einen zusätzlichen Schritt (E') zum Verriegeln des mit Innengewinde und Aussengewinde versehenen Rings (3) auf dem ersten Element (1) nach dem Abschraubenschritts (E) aufweist.

## Claims

1. Device for securing a first watch element (1) including a first threaded portion (11) to a second watch element (2) including a second threaded portion (22), said device including an intermediate element (3) for the angular orientation of said first element (1) relative to said second element (2), **characterized in that** said intermediate element (3) is an internal and external threaded ring including a third threaded portion (31) arranged to cooperate with said first threaded portion (11) of said first element (1) and a fourth threaded portion (32) arranged to cooperate with said second threaded portion (22) of said second element (2), wherein the thread pitches of said third threaded portion (31) and fourth threaded portion (32) are different.

2. Securing device (1) according to claim 1, **characterized in that** the threads of said third threaded portion (31) and fourth threaded portion (32) are arranged in the same direction.

3. Securing device according to claim 1, **characterized in that** the internal thread pitch is smaller than the external thread pitch of said ring.

4. Securing device according to claim 1 or 2, **characterized in that** the ring includes first notches (331).

5. Securing device according to claim 4, **characterized in that** said first notches (331) are arranged on a top surface (34) of said ring.

6. Securing device according to any of claims 4 or 5, said first element (1) including second notches (13), **characterized in that** said first and second notches (13, 331) are identical.

7. Device according to any of claims 1 to 6, said ring further including angular reference marks (332).

8. Securing device according to claim 4, **characterized in that** said first notches (331) are used as angular reference marks to facilitate the corrective angular adjustment.

9. Method for securing a first watch element (1) to a second watch element (2), including the steps of:
- taking a first element (1) having a first threaded portion (11);
- taking a second watch element (2) including a second threaded portion (22);
- taking an intermediate element (3) formed by an internal and external threaded ring having a third threaded portion (31) for cooperating with said first threaded portion (11) of said first element (1) and a fourth threaded portion (32) for cooperating with said second threaded portion (22) of said second element (2);
- (A): fully screwing said internal and external threaded ring (3) onto the first element (1) by means of said first threaded portion (11);
- (B): screwing the first element (1) - intermediate element (3) assembly onto the second element (2) by means of said second threaded portion (22) so that the first element (1) abuts on the second element (2);
- (C) visualising an angular orientation (120) of said first element (1) relative to said second element (2);
- (D) determining an angle of adjustment (130) of said internal and external threaded ring (3) relative to said first element (1) according to the thread pitches used for the third and fourth threaded portions (31, 32);
- (E) unscrewing said internal and external threaded ring (3) from said first element (1) on an angular travel corresponding to said angle of adjustment (130);
- (F) screwing the first element (1) - intermediate element (3) assembly back onto the second element (2) by means of said second threaded portion (22) so that the first element (1) abuts on the second element (2) again.

10. Securing method according to claim 9, **characterized in that** it includes an additional step (E') of locking said internal and external threaded ring (3) on said first element (1) after said unscrewing step (E).
